# EUROPÄISCHE PATENTSCHRIFT

(11) **EP 3 970 589 B1**
(45) Veröffentlichungstag und Bekanntmachung des Hinweises auf die Patenterteilung: **19.02.2025**
(21) Anmeldenummer: 21193896.4
(22) Anmeldetag: 31.08.2021
(51) Int. Cl.: A47L 9/28, A47L 9/02

(54) **SAUGROBOTER**
VACUUM ROBOT
ROBOT ASPIRATEUR

(30) Priorität: 22.09.2020 DE 102020124602
(43) Veröffentlichungstag der Anmeldung: 23.03.2022
(73) Patentinhaber: Miele & Cie. KG, 33332 Gütersloh (DE)
(72) Erfinder: Becker, Richard, 33611 Bielefeld (DE); Vahle, Ramona, 33378 Rheda-Wiedenbrück (DE); Hübleiter, Marion Karoline, 33818 Leopoldshöhe (DE); Leimbach, Marvin, 49080 Osnabrück (DE)

(56) Entgegenhaltungen:
- EP-A1- 3 178 362
- EP-A1- 3 679 848
- WO-A1-2018/217980

## Beschreibung

Die Erfindung betrifft einen Saugroboter gemäß dem Oberbegriff von Anspruch 1.

Der Saugroboter zur autonomen Reinigung besitzt ein Gehäuse, welches einen Innenraum begrenzt, sowie ein Gebläse zur Erzeugung eines Saugluftstroms. Mittels des Saugluftstroms können auf der Bodenfläche befindliche Schmutzpartikel durch einen am Gehäuse angeordneten Saugmund des Saugroboters mobilisiert und zu einem Behälter transportiert werden, welcher im Innenraum des Gehäuses angeordnet ist. Zur Führung des Saugluftstroms besitzt der Saugroboter einen Saugkanal, der den Saugmund unter Zwischenschaltung des Behälters strömungsmäßig mit dem Gebläse verbindet.

Saugroboter der vorstehend beschriebenen Art sind in dem Stand der Technik in einer Vielzahl bereits bekannt. Typischerweise besitzen gattungsgemäße Saugroboter einen im Innenraum des Gehäuses angeordneten Fahrantrieb, mittels dessen Rollen, welche üblicherweise an einer Unterseite des Gehäuses angeordnet sind, angetrieben werden können, um den Saugroboter in Bewegung zu versetzen. Um die Reinigung der Bodenfläche zusätzlich zu verbessern, weisen die bekannten Saugroboter üblicherweise eine Hauptbürste auf, welche in einem Bereich nah am Saugmund angeordnet ist. In aller Regel besitzen Saugroboter der vorstehend beschriebenen Art zudem Sensoren, mittels derer in dem Raum befindliche Hindernisse, insbesondere Möbel, erfasst werden können. Mittels einer im Innenraum des Saugroboters angeordneten Steuereinrichtung wird in Abhängigkeit einer durch die Sensoren erfassten Raumgeometrie eine Fahrtrichtung des Saugroboters angepasst.

Problematisch ist bei den bekannten Saugrobotern, dass in Randbereichen und Ecken des Raums befindliche Schmutzpartikel nicht erfasst werden. Hierzu gibt es im Stand der Technik bereits Lösungen, wie beispielsweise Saugroboter mit rotierenden Seitenbürsten, wobei diese das Problem mit sich bringen, dass die Seitenbürsten einen zusätzlichen Motor benötigen. Ein zusätzlicher Motor bedingt eine erhöhte elektrische Leistung, die wiederum den Akku des Saugroboters belastet und in einer geringeren Akkulaufzeit pro Reinigungsfahrt endet. Auch besteht bei rotierenden Seitenbürsten das Problem, dass sich die Borstenbüschel der Seitenbürsten in tiefen Teppichen verzwirbeln und stecken bleiben. Ferner schränken Seitenbürsten den Saugroboter im Hinblick auf seine Mobilität ein, wie beispielsweise beim Überwinden von Teppichen.

Des Weiteren ist es aus dem Stand der Technik bekannt, die Randreinigung mit Hilfe eines gesteigerten Luftstroms zu verbessern. Dabei wird die Saugöffnung des Saugroboters so vergrößert, dass sie möglichst weit an eine Außenkante des Saugrobotergehäuses reicht, so dass der Saugstrom bis an den Rand und die Ecken des Raums gelangt und den dort befindlichen Schmutz aufsaugen kann. Allerdings ist die erhöhte Saugleistung aufgrund einer verhältnismäßig großen Saugöffnung in der Regel nicht ausreichend, um ein zufriedenstellendes Ergebnis im Rand- und Eckbereich zu erzielen. Darüber hinaus wird für eine erhöhte Saugleistung eine erhöhte elektrische Leistung des Saugroboters benötigt, was letztlich wieder eine geringere Akkulaufzeit pro Reinigungsfahrt mit sich bringt.

Die EP 3 178 362 A1 offenbart einen Saugroboter mit einem zentralen Saugmund, welcher über zwei flexible Rohrelemente seitlich mit zwei Randabsaugungselementen verbunden ist. Die WO 2018 / 217980 A1 offenbart einen Saugroboter mit einem zentralen Saugmund an dessen seitlichen Randbereichen Saugkanäle angeordnet sind, welche einem Randbereich des Gehäuses des Saugroboters münden. Die EP 3 679 848 A1 offenbart einen Saugroboter mit zwei beweglichen Saugkanälen, welche seitlich am Gehäuse des Saugroboters angeordnet sind und die Rand- und Eckenreinigung des Saugroboters verbessern.

Es ist daher die Aufgabe der vorliegenden Erfindung, einen Saugroboter bereitzustellen, bei dem die Reinigung von Rand- und Eckbereichen gegenüber dem Stand der Technik optimiert ist.

Die vorstehende Aufgabe wird ausgehend von einem Saugroboter der eingangs beschriebenen Art mit den Merkmalen des Anspruchs 1 gelöst. Vorteilhafte Ausgestaltungen ergeben sich aus den zugehörigen Unteransprüchen.

Der erfindungsgemäße Saugroboter ist gekennzeichnet durch einen Nebenluftkanal, der in eine in einem Bereich einer Außenkante des Gehäuses angeordnete Saugöffnung mündet. Dabei ist der Nebenluftkanal unter Zwischenschaltung des Behälters strömungsmäßig mit dem Gebläse verbunden, sodass der mittels des Gebläses erzeugte Saugluftstrom zusätzlich zu dem Saugmund des Saugkanals auch an der Saugöffnung des Nebenluftkanals wirkt und auf diese Weise Schmutzpartikel unter Wirkung des Saugluftstroms an der Saugöffnung des Nebenluftkanals aufnehmbar und mittels des Nebenluftkanals unmittelbar oder mittelbar zu dem Behälter beförderbar sind.

Der erfindungsgemäße Saugroboter hat viele Vorteile. Die erfindungsgemäß vorgesehene zusätzliche Saugöffnung erhöht gezielt die Reinigungsleistung im Rand- oder Eckbereich eines Raumes, ohne - im Vergleich zu einem vergrößerten Saugmund aus dem Stand der Technik - den Saugmund überproportional vergrößern zu müssen. Demnach ist die zusätzlich benötigte elektrische Energie, die für die Erzeugung eines Saugluftstroms zur Speisung des Saugmundes und der Saugöffnung erforderlich ist, gemäß der vorliegenden Erfindung deutlich geringer, so dass die Akkulaufzeit pro Reinigungsvorgang gegenüber einem Saugroboter ohne verbesserte Rand- und Eckreinigung nur geringfügig sinkt. Gegenüber den aus dem Stand der Technik bekannten Saugrobotern mit verbesserter Rand- und Eckreinigung ist die Akkulaufzeit des erfindungsgemäßen Saugroboters signifikant erhöht. Der Nebenluftkanal kann beispielsweise von einem Rohr gebildet werden, wobei ein im Bereich der Außenkante des Gehäuses befindliches Ende des Rohrs die Saugöffnung bildet. Das Rohr kann einen runden oder einen eckigen Querschnitt aufweisen. Selbstverständlich kann der Nebenluftkanal auch auf andere Weise aufgebaut sein.

Durch das erfindungsgemäße Vorsehen des Nebenluftkanals kann auf die Anordnung von Seitenbürsten verzichtet werden, wodurch der Verschleiß von Seitenbürsten und der damit in Verbindung stehende Wartungs- und Austauschaufwand entfällt. Ferner entfällt auch die Notwendigkeit eines zusätzlichen Motors für die Seitenbürsten und die Mobilität des erfindungsgemäßen Saugroboters ist gegenüber einem Saugroboter mit Seitenbürsten erhöht.

Gemäß einer vorteilhaften Ausgestaltung der Erfindung ist vorgesehen, dass der Nebenluftkanal in den Saugmund mündet, was bedeutet, dass die Schmutzpartikel von dem Nebenluftkanal mittelbar zu dem Behälter befördert werden, nämlich unter Zwischenschaltung des Saugmundes und des Saugkanals. Anders ausgedrückt werden die Schmutzpartikel an der Saugöffnung erfasst und über den Nebenluftkanal, den Saugmund und den Saugkanal zu dem Behälter befördert. Diese Ausgestaltung erfordert wenige bauliche Änderungen gegenüber einem herkömmlichen Saugroboter ohne Rand- und Eckreinigung, so dass sich der erfindungsgemäße Saugroboter durch eine einfache und günstige Herstellung auszeichnet.

Eine vorzugsweise Ausgestaltung der Erfindung sieht vor, dass der Nebenluftkanal auf einer zu der Bodenfläche weisenden Seite offen ausgebildet ist. Hierdurch wird der Gefahr eines Verstopfens des Nebenluftkanals durch Schmutz oder durch kleine Gegenstände entgegengewirkt.

Gemäß einer besonders vorteilhaften Weiterentwicklung des erfindungsgemäßen Saugroboters mündet der Nebenluftkanal nicht in den Saugkanal, sondern direkt in den Behälter. Das heißt, dass der Nebenluftkanal unmittelbar zu dem Behälter führt, also direkt und ohne Zwischenschaltung anderer Komponenten. Demnach besitzt der Behälter - im Gegensatz zu der weiter oben beschriebenen "mittelbaren" Alternative - zwei Verbindungsquerschnitte, nämlich einen Verbindungsquerschnitt zu dem Saugkanal und einen Verbindungsquerschnitt zu dem Nebenluftkanal. Diese Ausgestaltung hat den Vorteil, dass der Nebenluftkanal im Bedarfsfall direkt an dem Behälter strömungstechnisch zugeschaltet oder abgeschaltet werden kann, wodurch Strömungsverluste vermeidbar sind.

Den erfindungsgemäßen Saugroboter weiter ausgestaltend weist dieser mindestens eine Verstelleinrichtung auf, mindestens ein Verstellelement und einen Verstellantrieb umfasst, wobei mittels des Verstellelements ein Strömungsquerschnitt des Saugkanals und/oder ein Strömungsquerschnitt des Nebenluftkanals zumindest teilweise, vorzugsweise vollständig, verschließbar und/oder freigebbar ist. Demnach kann in Abhängigkeit davon, wo die Saugleistung benötigt wird, auf die Strömungsquerschnitte des Saugkanals oder des Nebenluftkanals Einfluss genommen werden.

Für den Fall, dass der Nebenluftkanal im Behälter mündet, kann ein Verstellelement vorgesehen sein, das den Strömungsquerschnitt des Nebenluftkanals verschließen beziehungsweise freigeben kann. In Bereichen von Ecken und Rändern kann der Strömungsquerschnitt des Nebenluftkanals zusätzlich freigegeben werden, wohingegen er im Flächenbereich verschlossen wird. So wird die zur Verfügung stehende Saugleistung des Saugroboters individuell an die vorliegenden Gegebenheiten angepasst.

Wird die Verstelleinrichtung bei Saugrobotern vorgesehen, dessen Nebenluftkanal in dem Behälter mündet, sind andere Möglichkeiten eröffnet: Beispielsweise kann bei Fahrten an Ecken- und Randbereichen vorgesehen sein, dass der Strömungsquerschnitt des Saugkanals gänzlich von einem entsprechenden Verstellelement verschlossen wird, so dass der gesamte Saugluftstrom des Gebläses durch den Nebenluftkanal strömt und die Saugleistung des Saugroboters im Ecken- und Randbereich optimiert ist. Bei der Reinigung außerhalb der Ecken- und Randbereiche ist der Strömungsquerschnitt des Nebenluftkanals durch ein entsprechendes Verstellelement verschließbar und der Strömungsquerschnitt des Saugkanals freigebbar, so dass dann eine verbesserte Flächenreinigung gegeben ist. Zu Randbereichen eines Raums können ebenfalls Bereiche von Trennwänden oder anderen Wandabschnitten gezählt werden, genauso wie Mobiliar.

Alternativ kann auch vorgesehen sein, dass bei Fahrten an Ecken- und Randbereichen der Strömungsquerschnitt des Saugkanals nur teilweise verschlossen und der Strömungsquerschnitt des Nebenluftkanals freigegeben wird, so dass durch beide Kanäle Schmutz aufgenommen wird.

Als Verstellelement kann beispielsweise eine bewegliche Klappe oder ein Schieber dienen.

Die beschriebene Ausgestaltung ist dann zudem besonders von Vorteil, wenn das Verstellelement von einer an dem Behälter angeordneten Schablone gebildet ist, die zwischen einer Nebenposition und einer Hauptposition verstellbar ist, wobei die Schablone bei Vorliegen in ihrer Hauptposition den Strömungsquerschnitt des Saugkanals und bei Vorliegen in ihrer Nebenposition den Strömungsquerschnitt des Nebenluftkanals zumindest teilweise, vorzugsweise vollständig, freigibt. Vorteilhafterweise kann das Verstellelement zudem mindestens eine Zwischenposition, vorzugsweise eine beliebige Vielzahl von Zwischenpositionen, zwischen der Hauptposition und der Nebenposition einnehmen. Vorteil der erfindungsgemäßen Schablone ist, dass sie als einzelnes Bauteil zur Einstellung beider Strömungsquerschnitte herangezogen werden kann.

Dabei ist es besonders zweckmäßig, wenn die Schablone möglichst flach, nach Art eines Blechs, ausgebildet ist, wobei eine Mittelebene der Schablone parallel zu einer Wandung des Behälters verläuft. Eine derartige Schablone führt nur zu einem minimalen Platzverlust innerhalb des Saugroboters. Die Schablone kann aus einem Kunststoff, einem Karton oder anderen Materialen bestehen, die für Luft zumindest im Wesentlichen, vorzugsweise vollständig, undurchlässig sind. Vorteilhafterweise besitzt die Schablone einen Ausschnitt in Form einer Öffnung, die dem Strömungsquerschnitt des Saugkanals entspricht und einen Ausschnitt, der dem Strömungsquerschnitt des Nebenluftkanals entspricht. Das Verstellelement ist mittels des Verstellantriebs parallel zu der Mittelebene der Schablone verschiebbar. Als praktikabel hat sich die Verschiebung der Schablone in horizontale oder in vertikale Richtung gezeigt.

Durch Verschieben der Schablone in die Hauptposition ist die Schablone derart positioniert, dass der dem Saugkanal zugeordnete Ausschnitt mit dem Strömungsquerschnitt des Saugkanals zusammenfällt, so dass der Saugkanal vollständig freigegeben ist. In dieser Position versperrt die Schablone den Strömungsquerschnitt des Nebenluftkanals. Befindet sich die Schablone in der Nebenposition fällt der dem Nebenluftkanal entsprechende Ausschnitt mit dem Strömungsquerschnitt des Nebenluftkanals zusammen und der Nebenluftkanal ist vollständig freigegeben. In der Nebenposition kann die Schablone - je nach gewünschter Ausführungsform - entweder den Strömungsquerschnitt des Saugkanals vollständig oder aber nur teilweise versperren. Auch ist es denkbar, dass der Strömungsquerschnitt bei Vorliegen der Schablone in ihrer Nebenposition vollständig freigegeben ist.

Gemäß einer vorzugsweisen Ausgestaltung der Erfindung besitzt der Saugroboter mindestens einen Sensor zur Erfassung von Daten betreffend eine Entfernung einer Außenkante des Saugroboters zu mindestens einer Wand des Raums sowie eine Steuerungseinrichtung zur Verarbeitung der erfassten Daten und zur Ansteuerung der Verstelleinrichtung in Abhängigkeit von den erfassten Daten. Auf diese Weise läuft die Einstellung des Verstellelements vollständig automatisch ab: Erfasst der Sensor eine Entfernung zu einer Wand, die auf einen ausreichenden Abstand zu der Wand schließen lässt, verbleibt die Schablone in der Hauptposition und die Staubpartikel werden über den Saugmund erfasst. Sobald der Sensor jedoch eine Entfernung zu einer Wand misst, die darauf schließen lässt, dass der Saugroboter an einem Rand des Raumes angekommen ist, erfolgt eine entsprechende Datenverarbeitung in der Steuerungseinrichtung sowie eine entsprechende Ansteuerung des Verstellelements, so dass der Strömungsquerschnitt des Nebenluftkanals freigegeben wird.

Detektiert der mindestens eine Sensor eine kurze Entfernung zu zwei Wänden, so nähert sich der Saugroboter einem Eckenbereich.

Vorteilhafterweise kann die Steuerungseinrichtung des Saugroboters auf Grundrissdaten des Raumes zugreifen, um die Reinigungsfahrt in zwei Abschnitte zu unterteilen, nämlich in einen Abschnitt zur Reinigung der Ecken- und Randbereiche und einen Abschnitt zur Reinigung eines Innenbereiches. Auf diese Weise ist eine Häufigkeit eines Wechsels des Verstellelements von der Hauptposition in die Nebenposition und umgekehrt minimiert.

Es ist gemäß einer vorzugsweisen Ausgestaltung der Erfindung vorgesehen, dass der Nebenluftkanal über das Gehäuse hinaus übersteht, so dass die Saugöffnung so nah wie möglich an Rand- und Eckenbereiche herangelangen kann.

Diesbezüglich ist es ferner von Vorteil, wenn der Nebenluftkanal zumindest teilweise aus Kunststoff oder Gummi besteht und nicht starr sondern flexibel ausgeführt ist, so dass eine Beschädigung von der Umgebung, wie beispielsweise Wänden oder Mobiliar, vermieden wird und der Nebenluftkanal an Hindernissen umgeklappt werden bzw. ausweichen kann. In einer alternativen Ausführungsform kann der Nebenluftkanal zumindest teilweise auch aus anderen flexiblen Materialien ausgeführt sein.

Ebenfalls wird die zugrundeliegende Aufgabe mittels eines Verfahrens mit den Merkmalen des Anspruchs 10 gelöst. Das erfindungsgemäße Verfahren ist dadurch gekennzeichnet, dass mittels eines Sensors Daten betreffend eine Entfernung einer Außenkante des Saugroboters zu mindestens einer Wand des Raums erfasst werden und mittels einer Steuerungseinrichtung die erfassten Daten verarbeitet werden. Ferner steuert die Steuerungseinrichtung die Verstelleinrichtung in Abhängigkeit der erfassten Daten an, so dass das Verstellelement derart verstellt wird, dass ein Strömungsquerschnitt des Saugkanals und/oder ein Strömungsquerschnitt des Nebenluftkanals des Saugroboters zumindest teilweise verschlossen und/oder freigegeben wird bzw. werden.

Das erfindungsgemäße Verfahren ist mittels des erfindungsgemäßen Haushalts- oder Gewerbegeräts besonders einfach durchführbar. Die sich hierdurch ergebenden Vorteile sind vorstehend bereits dargelegt.

Zwei Ausführungsbeispiele der Erfindung sind in den Zeichnungen rein schematisch dargestellt und werden nachfolgend näher beschrieben. Es zeigt:
- Figur 1: eine Draufsicht auf einen erfindungsgemäßen Saugroboter,
- Figur 2: einen Schnitt durch den Saugroboter gemäß Figur 1,
- Figur 3: eine Frontansicht eines Verstellelements aus Figur 1,
- Figur 4: eine dreidimensionale Unteransicht eines weiteren erfindungsgemäßen Saugroboters,
- Figur 5: eine Unteransicht des Saugroboters nach Figur 4,
- Figur 6: einen Ausschnitt einer Frontansicht des Saugroboters gemäß Figur 4.
- Figur 7: eine dreidimensionale Unteransicht eines weiteren erfindungsgemäßen Saugroboters,
- Figur 8: eine Unteransicht des Saugroboter nach Figur 7, und
- Figur 9: einen Ausschnitt einer Frontansicht des Saugroboters gemäß Figur 7.

Ein Ausführungsbeispiel, das in den **Figuren 1 bis** 3 gezeigt ist, betrifft einen erfindungsgemäßen Saugroboter **1** mit einem Gehäuse **2,** das einen Innenraum **3** begrenzt. Das Gehäuse **2** ist in der Draufsicht D-förmig, kann aber auch rund oder andersförmig ausgebildet sein. Im Innenraum **3** des Saugroboters **1** ist ein Behälter **4** angeordnet, in dem vom Saugroboter **1** erfasste Schmutzpartikel gesammelt werden. Ferner besitzt der Saugroboter **1** ein Gebläse **5** zur Erzeugung eines Saugluftstroms sowie einen Saugmund **6** an einer in der **Figur 2** angedeuteten Bodenfläche **7** zugewandten Unterseite **8** des Gehäuses **2.** Der Saugmund 6 ist mittels eines Saugkanals **9** und unter Zwischenschaltung des Behälters **4** strömungsmäßig mit dem Gebläse **5** verbunden, so dass Schmutzpartikel unter Wirkung des Saugluftstroms an dem Saugmund **6** aufgenommen und durch den Saugkanal **9** zu dem Behälter **4** befördert werden.

Erfindungsgemäß besitzt der Saugroboter 1 gemäß den **Figuren 1 bis 3** einen Nebenluftkanal **10,** der ebenfalls unter Zwischenschaltung des Behälters **4** strömungsmäßig mit dem Gebläse **5** verbunden ist. Der Nebenluftkanal **10** weist eine Saugöffnung **11** auf, die sich im Bereich einer Außenkante **12** des Gehäuses **2,** insbesondere in einem unteren Eckbereich **13** des Gehäuses **2,** befindet. Im Eckbereich **13** des Gehäuses **2** befindliche Schmutzpartikel werden somit mittels eines von dem Saugluftstrom des Saugkanals **9** unabhängigen Saugluftstroms des Nebenluftkanals 10 an der Saugöffnung **11** erfasst und in das Gehäuse 2 geleitet.

Der Nebenluftkanal 10 verläuft in der Draufsicht betrachtet in einem ersten Abschnitt schräg ausgehend von dem Eckbereich **13** bis neben den Saugkanal 9 und von dort parallel neben dem Saugkanal 9 bis hin zum Behälter **4.** Anders ausgedrückt verläuft der Nebenluftkanal 10 ausgehend von dem Behälter **4** in Fahrtrichtung **14** des Saugroboters 1 und knickt dann schräg in Richtung zu dem Eckbereich **13** ab.

Der erfindungsgemäße Saugroboter **1** besitzt eine Verstelleinrichtung **15** mit einem Verstellelement **16** und einem Verstellantrieb, wobei in den Figuren lediglich das Verstellelement **16** zu erkennen ist. Das Verstellelement **16** ist zwischen dem Behälter **4** und dem Saugkanal **9** sowie dem Nebenluftkanal **10** angeordnet und kann so verstellt werden, dass ein Strömungsquerschnitt 17 des Saugkanals **9** und/oder ein Strömungsquerschnitt **18** des Nebenluftkanals **10** verändert werden. Im vorliegenden Beispiel ist das Verstellelement **16** in Form einer flachen, langgestreckten Schablone **19** mit rechteckigem Querschnitt und einer Breite **B,** einer Höhe **H** und einer Dicke **D** ausgebildet, wobei der Querschnitt der Schablone **19** in **Figur 3** gezeigt ist. Die Schablone **19** weist an ihren beiden kurzen Seiten jeweils eine Führung **20** auf, mittels des sie innerhalb des Gehäuse **2** in vertikale Richtung auf und ab bewegt werden kann. Alternativ ist es auch denkbar, dass die Führungen so vorgesehen sind, dass die Schablone in horizontale Richtung verschiebbar ist.

Das Verstellelement **16** weist zwei Öffnungen **21, 22** auf, von denen die erste Öffnung **21** dem Strömungsquerschnitt **17** des Saugkanals **9** und die zweite Öffnung **22** dem Strömungsquerschnitt **18** des Nebenluftkanals **10** entspricht. In Abhängigkeit von der jeweiligen Position des Verstellelements **16** wird der Strömungsquerschnitt **17** des Saugkanals **9** und/oder der Strömungsquerschnitt **18** des Nebenluftkanals **10** teilweise oder gänzlich verschlossen oder freigegeben.

Ferner besitzt der erfindungsgemäße Saugroboter 1 einen nicht in den Figuren dargestellten Sensor zur Erfassung einer Entfernung zu mindestens einer Wand eines Raumes sowie eine Steuerungseinrichtung **23** zur Verarbeitung der von dem Sensor erfassten Daten und zur Ansteuerung der Verstelleinrichtung **15** in Abhängigkeit von den erfassten Daten des Sensors. Gelangt der Saugroboter **1** in die Nähe von Rand- und Eckbereichen, wird dies erfasst und die Schablone **19** so verstellt, dass der Strömungsquerschnitt **18** des Nebenluftkanals **10** freigegeben ist und eine verbesserte Ecken- und Randreinigung gegeben ist. Es versteht sich, dass ebenfalls Entfernungen zu Mobiliar oder anderen Einbauten von dem Sensor erfasst werden, so dass das Verstellelement **16** bei Annäherung derartiger Bereiche ebenfalls entsprechend verstellt wird.

Hierbei können zwei Varianten unterschieden werden:
Gemäß der ersten Variante wird der Strömungsquerschnitt **17** des Saugkanals 9 bei Fahrten an Ecken- und Randbereichen mittels der Schablone **19** verschlossen und nur der Strömungsquerschnitt **18** des Nebenluftkanals **10** freigegeben. Bei dieser Variante besteht eine sehr hohe Saugleistung in dem Nebenluftkanal 10, wodurch die Ecken- und Randreinigung optimiert ist.

Gemäß der zweiten Variante wird der Strömungsquerschnitt **17** des Saugkanals 9 bei Fahrten an Ecken- und Randbereichen nur zu einem gewissen Anteil geschlossen und der Strömungsquerschnitt **18** des Nebenluftkanals 10 freigegeben. Folglich wird sowohl am Saugmund **6** als auch an der Saugöffnung **11** Schmutz aufgenommen und die Ecken- und Randreinigung ist verbessert.

Befindet sich der Saugroboter 1 außerhalb von Ecken- und Randbereichen wird dies von dem Sensor wahrgenommen und die Schablone **19** derart positioniert, dass der Strömungsquerschnitt **18** des Nebenluftkanals **10** geschlossen ist. Die gesamte Leistung des Gebläses **5** steht zur Erzeugung des Saugstroms in dem Saugkanal **9** zur Verfügung, so dass eine verbesserte Flächenreinigung gegeben ist. Es versteht sich, dass der Saugroboter ebenfalls mehrere Sensoren besitzen kann.

Ein weiteres Ausführungsbeispiel für einen erfindungsgemäßen Saugroboter **1'** ist in den **Figuren 4 bis 6** gezeigt. Die Hauptbestandteile des Saugroboters **1'** entsprechen den Hauptbestandteilen des Saugroboters 1 aus den **Figuren 1 bis 3****,** weshalb für diese Bestandteile dieselben Bezugszeichen benutzt werden. In der **Figur 4** ist zu erkennen, dass in dem Saugmund **6** eine Bürste **24** angeordnet ist, die die Aufnahme von Schmutz unterstützt.

Im Unterschied zu dem Saugroboter **1** gemäß den **Figuren 1 bis 3** besitzt der Saugroboter **1'** gemäß den **Figuren 4 bis 6** einen Nebenluftkanal **10',** der ausgehend von seiner Saugöffnung **11'** zu dem Saugmund **6** führt und dort mündet. Der Nebenluftkanal **10'** besteht aus einem Kanal, wobei ein Ende die Saugöffnung **11'** bildet. Die Saugöffnung **11'** befindet sich im Bereich der Außenkante **12** des Gehäuses **2'** des Saugroboters **1',** abermals in einem unteren Eckbereich **13** des Gehäuses **2,** wobei der Nebenluftkanal **10'** über das Gehäuse **2'** hervorsteht. Dies ist gut in der **Figur 6** zu erkennen. In der **Figur 6** ist ebenfalls zu erkennen, dass das Gehäuse **2'** im Vertikalschnitt betrachtet eine leicht gerundete Kontur besitzt, so dass eine Breite des Gehäuses **2'** an der Unterseite **8** des Saugroboters **1'** kleiner ist als eine Breite desselben in einem darüber befindlichen mittleren Bereich **25.** Somit steht der Nebenluftkanal 10' zwar an der Unterseite **8** des Saugroboters 1' über das Gehäuse **2'** über, nicht jedoch über eine maximale Ausladung des Gehäuses **2'.** Dadurch dass der Nebenluftkanal 10' über das Gehäuse **2'** an der Unterseite **8** des Saugroboters **1'** vorsteht, ist eine maximale Annäherung der Saugöffnung **11'** an Rand-, Eckbereiche und Mobiliar eines Raums möglich.

Da der Nebenluftkanal **10'** im Saugmund **6** mündet, ist er mittelbar mit dem nicht in den **Figuren** 4 **bis** 6 gezeigten Behälter verbunden. Dies bedeutet, dass die von der Saugöffnung **11'** aufgenommenen Staubpartikel zunächst in den Saugmund **6** und von dort über den ebenfalls nicht in den Figuren gezeigten Saugkanal in den Behälter befördert werden. Ferner ist der Nebenluftkanal 10' im vorliegenden Beispiel immer aktiv und sein Strömungsquerschnitt 18' ist nicht verschließbar. Somit wird auch keine zusätzliche Verstelleinrichtung benötigt.

Alternativ kann jedoch auch eine Verstelleinrichtung mit Verstellelement vorgesehen sein, das zum Schließen und Öffnen des Strömungsquerschnittes des Nebenluftkanals geeignet ist.

Der Nebenluftkanal kann in einer weiteren Alternative zu der Bodenfläche hin geöffnet ausgebildet sein, so dass einer Gefahr von Verstopfungen entgegengewirkt wird.

Weiterhin ist der Nebenluftkanal 10' so auszuführen, dass dieser vom Saugmund 6 zum Saugöffnung 11' v-förmig zuläuft, um eine optimale Luftströmung durch den Kanal zu gewährleisten.

Ein weiteres Ausführungsbeispiel für einen erfindungsgemäßen Saugroboter 1' ist in den **Figuren 7 bis 9** gezeigt. Der Saugroboter 1 entspricht im Wesentlichen der Ausführungsform gemäß den **Figuren 4 bis 6** mit dem Unterschied, dass der Nebenluftkanal 10 von dem Gehäuse 2 des Saugroboters 1 hervorsteht. Dies ermöglicht eine maximale Annäherung der Saugöffnung 11' an Rand-, Eckbereiche und Mobiliar eines Raums.

### Bezugszeichenliste

- 1: Saugroboter
- 2: Gehäuse
- 3: Innenraum
- 4: Behälter
- 5: Gebläse
- 6: Saugmund
- 7: Bodenfläche
- 8: Unterseite
- 9: Saugkanal
- 10: Nebenluftkanal
- 11: Saugöffnung
- 12: Außenkante
- 13: Eckbereich
- 14: Fahrtrichtung
- 15: Verstelleinrichtung
- 16: Verstellelement
- 17: Strömungsquerschnitt Saugkanal
- 18: Strömungsquerschnitt Nebenluftkanal
- 19: Schablone
- 20: Führung
- 21: Erste Öffnung
- 22: Zweite Öffnung
- 23: Steuerungseinrichtung
- 24: Bürste
- 25: Mittlerer Bereich
- B: Breite
- H: Höhe
- D: Dicke

## Patentansprüche

1. Saugroboter (1, 1') zur autonomen Reinigung von Bodenflächen (7) eines Raums umfassend
- ein Gehäuse (2, 2'), welches einen Innenraum (3) begrenzt,
- einen im Innenraum (3) des Gehäuses (2, 2') angeordneten Behälter (4) zur Aufnahme von Schmutzpartikeln,
- ein Gebläse (5) zur Erzeugung eines Saugluftstroms,
- mindestens einen am Gehäuse (2, 2') angeordneten Saugmund (6) sowie
- einen Saugkanal (9), der den Saugmund (6) unter Zwischenschaltung des Behälters (4) strömungsmäßig mit dem Gebläse (5) verbindet,
wobei Schmutzpartikel unter Wirkung des Saugluftstroms an dem Saugmund (6) aufnehmbar und mittels des Saugkanals (9) zu dem Behälter (4) beförderbar sind,
wobei ein Nebenluftkanal (10, 10')in einem Bereich einer Außenkante (12) des Gehäuses (2) angeordneten Saugöffnung (11, 11') mündet,
wobei der Nebenluftkanal (10, 10') unter Zwischenschaltung des Behälters (4) strömungsmäßig mit dem Gebläse (5) verbunden ist, sodass der mittels des Gebläses (5) erzeugte Saugluftstrom zusätzlich zu dem Saugmund (6) des Saugkanals (9) auch an der Saugöffnung (11, 11') des Nebenluftkanals (10, 10') wirkt und auf diese Weise Schmutzpartikel unter Wirkung des Saugluftstroms an der Saugöffnung (11, 11') des Nebenluftkanals (10, 10') aufnehmbar und mittels des Nebenluftkanals (10, 10') unmittelbar oder mittelbar zu dem Behälter (4) beförderbar sind,
**gekennzeichnet durch** eine Verstelleinrichtung (15), umfassend mindestens ein Verstellelement (16) und einen Verstellantrieb, wobei mittels des Verstellelements (16) ein Strömungsquerschnitt (17) des Saugkanals (9) und/oder ein Strömungsquerschnitt (18, 18') des Nebenluftkanals (10, 10') zumindest teilweise, vorzugsweise vollständig, verschließbar und/oder freigebbar ist.

2. Saugroboter (1') nach Anspruch 1, **dadurch gekennzeichnet, dass** der Nebenluftkanal (10') in den Saugmund (6) mündet.

3. Saugroboter (1') nach Anspruch 1 oder 2, **dadurch gekennzeichnet, dass** der Nebenluftkanal (10') auf einer zu der Bodenfläche (7) weisenden Seite offen ausgebildet ist.

4. Saugroboter (1) nach Anspruch 1, **dadurch gekennzeichnet, dass** der Nebenluftkanal (10) in den Behälter (4) mündet.

5. Saugroboter (1, 1') nach Anspruch 1, **dadurch gekennzeichnet, dass** das Verstellelement (16) von einer an dem Behälter (4) angeordneten Schablone (19) gebildet ist, die zwischen einer Nebenposition und einer Hauptposition verstellbar ist, wobei die Schablone (19) bei Vorliegen in ihrer Hauptposition den Strömungsquerschnitt (17) des Saugkanals (9) und bei Vorliegen in ihrer Nebenposition den Strömungsquerschnitt (8) des Nebenluftkanals (10, 10') zumindest teilweise, vorzugsweise vollständig, freigibt.

6. Saugroboter (1, 1') nach einem der vorhergehenden Ansprüche, **gekennzeichnet durch** mindestens einen Sensor zur Erfassung von Daten betreffend eine Entfernung einer Außenkante des Saugroboters (1, 1') zu mindestens einer Wand des Raums sowie durch eine Steuerungseinrichtung (23) zur Verarbeitung der erfassten Daten und zur Ansteuerung der Verstelleinrichtung (15) in Abhängigkeit von den erfassten Daten.

7. Saugroboter (1, 1') nach einem der vorhergehenden Ansprüche, **dadurch gekennzeichnet, dass** der Nebenluftkanal (10') über das Gehäuse (2') hinaus übersteht.

8. Saugroboter (1, 1') nach einem der vorhergehenden Ansprüche, **dadurch gekennzeichnet, dass** der Nebenluftkanal (10, 10') zumindest teilweise aus Kunststoff oder Gummi besteht.

9. Verfahren zum Betrieb eines Saugroboters (1, 1') mindestens Anspruch 6, wobei
- mittels eines Sensors Daten betreffend eine Entfernung einer Außenkante des Saugroboters (1, 1') zu mindestens einer Wand des Raums erfasst werden;
- mittels einer Steuerungseinrichtung (23) die erfassten Daten verarbeitet werden und die Steuerungseinrichtung (23) die Verstelleinrichtung (15) in Abhängigkeit der erfassten Daten ansteuert, so dass das Verstellelement (16) derart verstellt wird, dass ein Strömungsquerschnitt (17) des Saugkanals (9) und/oder ein Strömungsquerschnitt (18) des Nebenluftkanals (10, 10') des Saugroboters (1, 1') zumindest teilweise verschlossen und/oder freigegeben wird bzw. werden.

## Claims

1. Robotic vacuum cleaner (1, 1') for autonomous cleaning of floor surfaces (7) of a room, comprising
- a housing (2, 2') which delimits an interior (3),
- a container (4) arranged in the interior (3) of the housing (2, 2') for receiving dirt particles,
- a fan (5) for generating a suction air flow,
- at least one suction mouth (6) arranged on the housing (2, 2') and
- a suction channel (9) which fluidically connects the suction mouth (6) to the fan (5) with the container (4) interposed between them,
wherein dirt particles can be picked up at the suction mouth (6) under the effect of the suction air flow and conveyed to the container (4) by means of the suction channel (9),
wherein a secondary air channel (10, 10') leads suction opening (11, 11') arranged in a region of an outer edge (12) of the housing (2),
wherein the secondary air channel (10, 10') is fluidically connected to the fan (5) with the container (4) interposed between them, so that the suction air flow generated by means of the fan (5) acts not only on the suction mouth (6) of the suction channel (9) but also on the suction opening (11, 11') of the secondary air channel (10, 10') and in this way dirt particles can be picked up at the suction opening (11, 11') of the secondary air channel (10, 10') under the effect of the suction air flow and conveyed directly or indirectly to the container (4) by means of the secondary air channel (10, 10'),
**characterised by**
an adjusting device (15) comprising at least one adjusting element (16) and an adjusting drive, wherein by means of the adjusting element (16) a flow cross-section (17) of the suction channel (9) and/or a flow cross-section (18, 18') of the secondary air channel (10, 10') can be closed and/or opened at least partially, preferably completely.

2. Robotic vacuum cleaner (1') according to claim 1, **characterised in that** the secondary air channel (10') leads into the suction mouth (6).

3. Robotic vacuum cleaner (1') according to either claim 1 or claim 2, **characterised in that** the secondary air channel (10') is open at a side facing the floor surface (7).

4. Robotic vacuum cleaner (1) according to claim 1, **characterised in that** the secondary air channel (10) leads into the container (4).

5. Robotic vacuum cleaner (1, 1') according to claim 1, **characterised in that** the adjusting element (16) is formed by a template (19) arranged on the container (4), which template is adjustable between a secondary position and a main position, wherein the template (19) at least partially, preferably completely, opens the flow cross-section (17) of the suction channel (9) when in its main position and at least partially, preferably completely, opens the flow cross-section (8) of the secondary air channel (10, 10') when in its secondary position.

6. Robotic vacuum cleaner (1, 1') according to any of the preceding claims, **characterised by** at least one sensor for capturing data relating to a distance of an outer edge of the robotic vacuum cleaner (1, 1') to at least one wall of the room and by a control device (23) for processing the captured data and for controlling the adjusting device (15) depending on the captured data.

7. Robotic vacuum cleaner (1, 1') according to any of the preceding claims, **characterised in that** the secondary air channel (10') protrudes beyond the housing (2').

8. Robotic vacuum cleaner (1, 1') according to any of the preceding claims, **characterised in that** the secondary air channel (10, 10') consists at least partially of plastics or rubber.

9. Method for operating a robotic vacuum cleaner (1, 1') according to at least claim 6, wherein
- data relating to a distance of an outer edge of the robotic vacuum cleaner (1, 1') to at least one wall of the room are captured by means of a sensor;
- the captured data are processed by means of a control device (23) and the control device (23) controls the adjusting device (15) depending on the captured data, so that the adjusting element (16) is adjusted such that a flow cross-section (17) of the suction channel (9) and/or a flow cross-section (18) of the secondary air channel (10, 10') of the robotic vacuum cleaner (1, 1') is/are at least partially closed and/or opened.

## Revendications

1. Robot aspirateur (1, 1') permettant le nettoyage autonome de surfaces de sol (7) d'une pièce, comprenant
- un boîtier (2, 2') qui délimite un espace intérieur (3),
- un récipient (4) disposé dans l'espace intérieur (3) du boîtier (2, 2') et destiné à recevoir des particules de saleté,
- une soufflante (5) permettant de produire un flux d'air d'aspiration,
- au moins une bouche d'aspiration (6) disposée sur le boîtier (2, 2') ainsi que
- un canal d'aspiration (9) qui relie la bouche d'aspiration (6) à la soufflante (5) par écoulement avec interposition du récipient (4),
dans lequel des particules de saleté peuvent être reçues au niveau de la bouche d'aspiration (6) par l'action du flux d'air d'aspiration et transportées vers le récipient (4) au moyen du canal d'aspiration (9),
dans lequel un canal d'air secondaire (10, 10') débouche une ouverture d'aspiration (11, 11') disposée dans une zone d'un bord extérieur (12) du boîtier (2),
dans lequel le canal d'air secondaire (10, 10') est relié à la soufflante (5) par écoulement avec interposition du récipient (4), de sorte que le flux d'air d'aspiration produit au moyen de la soufflante (5), en plus de la bouche d'aspiration (6) du canal d'aspiration (9), agit également sur l'ouverture d'aspiration (11, 11') du canal d'air secondaire (10, 10') et que, de cette manière, des particules de saleté peuvent être reçues au niveau de l'ouverture d'aspiration (11, 11') du canal d'air secondaire (10, 10') sous l'effet du flux d'air d'aspiration et transportées directement ou indirectement vers le récipient (4) au moyen du canal d'air secondaire (10, 10'),
**caractérisé par**
un dispositif de réglage (15), comprenant au moins un élément de réglage (16) et un entraînement de réglage, dans lequel une section transversale d'écoulement (17) du canal d'aspiration (9) et/ou une section transversale d'écoulement (18, 18') du canal d'air secondaire (10, 10') peuvent être fermées et/ou libérées au moins partiellement, de préférence complètement, au moyen de l'élément de réglage (16).

2. Robot aspirateur (1') selon la revendication 1, **caractérisé en ce que** le canal d'air secondaire (10') débouche dans la bouche d'aspiration (6).

3. Robot aspirateur (1') selon la revendication 1 ou 2,
**caractérisé en ce que** le canal d'air secondaire (10') est réalisé de manière à être ouvert sur un côté orienté vers la surface de sol (7).

4. Robot aspirateur (1) selon la revendication 1, **caractérisé en ce que** le canal d'air secondaire (10) débouche dans le récipient (4).

5. Robot aspirateur (1, 1') selon la revendication 1, **caractérisé en ce que** l'élément de réglage (16) est formé par un gabarit (19) disposé sur le récipient (4), lequel gabarit est réglable entre une position secondaire et une position principale, dans lequel le gabarit (19) libère au moins partiellement, de préférence complètement, la section transversale d'écoulement (17) du canal d'aspiration (9) lorsqu'il est dans sa position principale et libère au moins partiellement, de préférence complètement, la section transversale d'écoulement (8) du canal d'air secondaire (10, 10') lorsqu'il est dans sa position secondaire.

6. Robot aspirateur (1, 1') selon l'une des revendications précédentes, **caractérisé par** au moins un capteur permettant de recueillir des données concernant une distance entre un bord extérieur du robot aspirateur (1, 1') et au moins une paroi de la pièce, ainsi que **par** un dispositif de commande (23) permettant de traiter les données recueillies et de commander le dispositif de réglage (15) en fonction des données recueillies.

7. Robot aspirateur (1, 1') selon l'une des revendications précédentes, **caractérisé en ce que** le canal d'air secondaire (10') fait saillie au-delà du boîtier (2').

8. Robot aspirateur (1, 1') selon l'une des revendications précédentes, **caractérisé en ce que** le canal d'air secondaire (10, 10') est constitué au moins partiellement de matière plastique ou de caoutchouc.

9. Procédé permettant de faire fonctionner un robot aspirateur (1, 1') selon au moins la revendication 6, dans lequel
- des données concernant une distance entre un bord extérieur du robot aspirateur (1, 1') et au moins une paroi de la pièce sont recueillies au moyen d'un capteur ;
- les données recueillies sont traitées au moyen d'un dispositif de commande (23) et le dispositif de commande (23) commande le dispositif de réglage (15) en fonction des données recueillies, de sorte que l'élément de réglage (16) est réglé de telle sorte qu'une section transversale d'écoulement (17) du canal d'aspiration (9) et/ou une section transversale d'écoulement (18) du canal d'air secondaire (10, 10') du robot aspirateur (1, 1') sont au moins partiellement fermées et/ou libérées.
